# EUROPÄISCHE PATENTSCHRIFT

(11) **EP 4 480 356 B1**
(45) Veröffentlichungstag und Bekanntmachung des Hinweises auf die Patenterteilung: **08.04.2026**
(21) Anmeldenummer: 24183638.6
(22) Anmeldetag: 21.06.2024
(51) Int. Cl.: A47G 27/02

(54) **VERFAHREN ZUR HERSTELLUNG EINES TEPPICHS**
METHOD FOR MANUFACTURING A CARPET
PROCÉDÉ DE FABRICATION D'UN TAPIS

(30) Priorität: 22.06.2023 AT 504882023
(43) Veröffentlichungstag der Anmeldung: 25.12.2024
(73) Patentinhaber: Orasch, Martin, 1130 Wien (AT)
(72) Erfinder: Orasch, Martin, 1130 Wien (AT)
(74) Vertreter: Puchberger & Partner Patentanwälte

(56) Entgegenhaltungen:
- WO-A1-2020/077372
- WO-A1-94/20283
- DE-U1- 29 517 475
- US-A- 1 859 922
- US-A1- 2016 221 026
- US-B1- 6 196 746

## Beschreibung

Die Erfindung betrifft ein Verfahren zur Herstellung eines Teppichs aus unterschiedlichen Teppichstücken.

Teppiche mit unterschiedlichen Florhöhen und/oder bestehend aus Teppichstücken unterschiedlicher Qualität werden üblicherweise mittels Handtufttechnik hergestellt. Dadurch können zwar hoch individuelle Teppiche hergestellt werden, jedoch ist das Verfahren aufwendig sowie zeit- und kostenintensiv.

Maschinell getuftete Teppiche weisen üblicherweise homogene Qualität und Florhöhe auf, da die Erzeugung von unterschiedlichen Florhöhen zusammen mit unterschiedlichen Qualitäten technisch aufwendig und daher kostenintensiv ist. Maschinell getuftete Teppiche weisen daher meist eine einheitliche Florhöhe und Qualität auf, wobei unterschiedliche Florhöhen nachträglich durch entsprechendes Scheren des Teppichflors erzeugt werden können. Dies führt jedoch zu zusätzlichem Abfall.

DE 295 17 475 U1 offenbart ein bekanntes Verfahren zur Herstellung eines Teppichs aus verschiedenen Teppichstücken.

Die Aufgabe der vorliegenden Erfindung ist somit, die Nachteile des Standes der Technik zumindest teilweise oder vollständig zu überwinden. Eine weitere Aufgabe kann darin gesehen werden, eine einfache und schnelle Methode bereitzustellen, um verschiedene Teppichqualitäten in einem Teppich zu ermöglichen. Eine weitere Aufgabe kann darin gesehen werden, eine kostengünstige Methode zur Herstellung hochqualitativer Teppiche mit verschiedenen Teppichqualitäten bereitzustellen.

Diese und andere Aufgaben werden durch ein **Verfahren zur Herstellung eines Teppichs gemäß Anspruch** 1 gelöst.

**Das erfindungsgemäße Verfahren** zur Herstellung eines Teppichs aus unterschiedlichen Teppichstücken umfasst die nachfolgenden Schritte.

In einem ersten Schritt werden die Teppichstücke in eine gewünschte Form zugeschnitten. In einem weiteren Schritt werden die überstehenden Teppichfransen an den Kanten der Teppichstücke entfernt, vorzugsweise mit einer Schere, die an den Kanten entlanggeführt wird. Die Teppichstücke werden in einer vorbestimmten Anordnung aneinandergereiht, sodass die Teppichstücke mit ihren Kanten aneinanderstoßen, sodass eine Stoßlinie gebildet wird. Ferner werden ein Klebestreifen, vorzugsweise mittels einer Heißklebepistole an den Längsseiten der Kanten entlang der gebildeten Stoßlinie, aufgebracht sowie die Teppichstücke zur Bildung eines Vorteppichs an ihren Kanten verklebt. Es wird eine erste Klebeschicht auf den Außenkanten an der Rückseite des Vorteppichs, auf einer Breite von etwa 8 bis 10 cm, aufgebracht. Die Außenkanten werden auf einer Breite von etwa 8 bis 10 cm nach innen umgeschlagen, sodass eine Umschlagkante an der Rückseite des Vorteppichs gebildet wird, die eine Breite von etwa 4 bis 5 cm hat. Die Umschlagkante wird zur stoffschlüssigen und festen Verbindung der verklebten Außenkanten angedrückt. Des Weiteren wird der Teppichflor der Umschlagkante an der Rückseite des Vorteppichs geschert, sodass der verbleibende Flor eine Länge von etwa 3 mm aufweist. Eine zweite Klebeschicht wird auf der Rückseite des Vorteppichs aufgebracht, wobei die Umschlagkante ausgespart wird. Es wird eine dritte Klebeschicht an einem Volumenvlies von etwa 5 mm Dicke aufgebracht, wobei die dritte Klebeschicht auf der kurzen Seite des Volumenvlieses aufgebracht wird, sodass eine Klebeseite gebildet wird. Die Klebeseite des Volumenvlieses wird schrittweise an der Rückseite des Vorteppichs aufgelegt und das aufgelegte Volumenvlies geglättet, wobei die Kanten des Volumenvlieses im Wesentlichen bündig mit den Umschlagkanten abschließen.

Die Teppichstücke können verschiedene Teppichqualitäten aufweisen, beispielweise Velour, Shag oder Saxony. Der Begriff Teppichqualität wird im Kontext der vorliegenden Erfindung für die Herstellungsart und den dadurch resultierenden Flor des Teppichstücks - wie Velour, Shag, Saxony oder Schlinge - verwendet. Auch die Materialien, aus denen die Teppichfasern der Teppichstücke bestehen, können sich voneinander unterscheiden. Übliche Teppichfasern aus denen Teppiche hergestellt werden, kommen zum Einsatz, unter anderem synthetische Fasern wie Polyester, Polyamid, Polypropylen oder auch Naturfasern wie Wolle. Fernen können die Teppichstücke unterschiedliche Farben haben.

Die Teppichstücke werden in die gewünschte Form geschnitten, wobei diese Form vorzugsweise rechteckig oder quadratisch ist, andere Formen sind jedoch nicht ausgeschlossen. Die überstehenden Teppichfransen werden bei rechteckiger Form der Teppichstücke an der langen Kante abgeschnitten, da diese Kanten in den darauffolgenden Schritten miteinander verklebt werden.

Die miteinander verbundenen bzw. verklebten Teppichstücke werden als Vorteppich bezeichnet, bis das Volumenvlies aufgebracht und der fertige Teppich gebildet wird.

Das Verkleben der Teppichstücke miteinander und die weitere Verwendung von Kleber beim Herstellen der Umschlagkanten und Aufbringen des Volumenvlieses sorgen für nahtlos hergestellte Verbindungen und somit für eine ansprechende Optik. Auch wird hierdurch ein schnelles Verarbeiten der Teppichstücke zu einem Vorteppich und weiter zu einem Teppich ermöglicht.

Die Umschlagkante hat vorzugsweise eine Breite von 4 bis 5 cm, um eine gute Klebewirkung und dauerhaftes Verkleben der Teppichstücke zu ermöglichen. Bei zu geringer Breite könnte die Klebeverbindung nicht stark genug sein, um die Umschlagkante dauerhaft zusammenzuhalten. Zum Scheren des Teppichflors wird vorzugsweise eine Schermaschine, insbesondere eine Schafschermaschine, verwendet. Das Scheren der Umschlagkante sorgt dafür, dass die Umschlagkante des Teppichs nach Fertigstellung flach auf dem Boden aufliegt.

Das Volumenvlies weist zwei Seiten auf, wobei die eine Seite zur Befestigung an der Rückseite des Vorteppichs als Klebeseite vorgesehen ist und die andere Seite vorzugsweise eine Haftfixierung aufweist, die beim fertigen Teppich die Teppichrückseite bildet und somit rutschfeste Eigenschaften aufweist. Das Glätten des aufgebrachten Volumenvlieses wird üblicherweise manuell mit der flachen Hand und/oder mit einer Walze vorgenommen. Volumenvlies und Umschlagkante schließen nach dem Verkleben bevorzugt bündig und in einer Ebene miteinander ab, sodass der fertige Teppich flach auf dem Boden aufliegt.

Gegebenenfalls ist vorgesehen, dass die Teppichstücke eine maximale Länge von etwa 4 m aufweisen und vorzugsweise als rechteckige Streifen ausgebildet sind.

Dies ist vorteilhaft, da die Teppichstücke bis zu einer Länge von 4 m gut handhabbar sind. Rechteckige Streifen lassen sich besonders leicht aneinanderreihen und weiterverarbeiten.

Gegebenenfalls ist vorgesehen, dass drei bis zehn, vorzugsweise vier bis sechs Teppichstücke aneinandergereiht werden. Dies ist vorteilhaft, da hierdurch ausreichende Stabilität des fertigen Teppichs gegeben ist.

Gegebenenfalls ist vorgesehen, dass die aufgebrachten Klebestreifen jeweils eine Breite von etwa 0,5 cm bis 1 cm aufweisen. Die vorzugsweise mit der Heißklebepistole aufgetragenen Klebestreifen müssen eine Mindestbreite aufweisen, um eine ausreichende Klebeleistung zu erzielen. Eine Breite zwischen 0,5 m und 1 cm hat sich hierbei in der Praxis als vorteilhaft erwiesen. Die zum Heißkleben verwendeten Patronen bestehen vorzugsweise aus dem Kunststoff Ethylen-Vinylacetat (EVA). Dieser hat den Vorteil, dass er lösemittelfrei ist.

Gegebenenfalls ist vorgesehen, dass die Ecken der Außenkanten des Vorteppichs in einem Winkel von etwa 45° abgeschnitten werden, sodass beim Umschlagen der Außenkanten die Umschlagkante an den Ecken jeweils in Gehrung liegt. Hierdurch wird ein flaches bzw. ebenes Aufliegen des hergestellten Teppichs auf dem Boden ermöglicht.

Gegebenenfalls ist vorgesehen, dass eine Hilfslinie in einem Abstand von 8 bis 10 cm entlang der Außenkante des Vorteppichs gezogen wird, sodass das Aufbringen der ersten Klebeschicht an der Außenkante und das Umschlagen der Außenkante erleichtert wird.

Gegebenenfalls ist vorgesehen, dass die Klebeschichten als Sprühkleber aufgebracht werden, und etwa 100 g Sprühkleber pro m² Fläche verwendet werden. Dies hat sich in der Praxis als vorteilhaft erwiesen. So wird hierdurch eine hohe Klebewirkung erzielt, sodass die zu verklebenden Komponenten fest und im Wesentlichen dauerhaft miteinander verbunden werden können. Die Menge des Klebers ist zusätzlich so gewählt, dass kein übermäßiges Tränken der Fasern stattfindet, wodurch keine optischen Defekte entstehen. Ein geeigneter Sprühkleber ist beispielsweise der GLUKON Spühkleber Premium wmc der Firma Böker Sprühklebersysteme GmbH.

Gegebenenfalls ist vorgesehen, dass das Andrücken der Umschlagkante durch wiederholte Schläge mit einem Gummihammer mit einem Anpressdruck von etwa 3 kg/cm² und zusätzlich anschließendem händischen Andrücken und/oder Andrücken mit einer Walze durchgeführt wird. Diese Vorgehensweise hat sich in der Praxis als vorteilhaft für eine feste und formschlüssige Verbindung erwiesen.

Gegebenenfalls ist vorgesehen, dass die Umschlagkante mit einer Schafschermaschine geschert wird, wobei jede Stelle der Umschlagkante ein bis zwei Mal geschert wird. Schafschermaschinen sind robust und zum präzisen Arbeiten auch bei dichten Fasern geeignet.

Gegebenenfalls ist vorgesehen, dass das Aufbringen der dritten Klebeschicht und das Verkleben des Volumenvlieses auf der Rückseite des Vorteppichs schrittweise erfolgt, beispielsweise in Schritten von etwa 20 bis 40 cm. Hierdurch kann genauer gearbeitet werden und das Auftreten von Unebenheiten beim Aufkleben vermieden werden. Auch erleichtert ein schrittweises Arbeiten das Glätten des Volumenvlieses mit der flachen Hand und/oder der Walze.

Gegebenenfalls ist vorgesehen, dass das aufgeklebte Volumenvlies, vorzugsweise mit einem Teppichmesser, zugeschnitten wird. Hierdurch kann das aufgebrachte Volumenvlies so zugeschnitten werden, dass es bündig mit der Umschlagkante auf der Teppichrückseite abschließt.

Die Erfindung betrifft ferner einen Teppich, der mit einem erfindungsgemäßen Verfahren hergestellt ist.

Gegebenenfalls ist vorgesehen, dass die verschiedenen Teppichstücke sich in ihrer Farbe, ihrem Material und/oder ihrer Herstellungsart voneinander unterscheiden.

Die Erfindung wird nun an Hand von nicht-ausschließlichen Ausführungsbeispielen näher erläutert.

**Figur 1a** zeigt eine schematische Darstellung eines Teppichs von oben, der gemäß einem erfindungsgemäßen Verfahren hergestellt wurde.

**Figur 1b** zeigt eine schematische Darstellung eines Teppichs von unten, der gemäß einem erfindungsgemäßen Verfahren hergestellt wurde.

**Figur 2** zeigt eine schematische Seitenansicht eines Teppichs, der gemäß einem erfindungsgemäßen Verfahren hergestellt wurde.

Figur 1a und 1b zeigen eine schematische Darstellung eines Teppichs 1, der nach einem erfindungsgemäßen Verfahren hergestellt wurde. Die Vorderseite des Teppichs 1 ist aus fünf rechteckigen Teppichstücken 2 gebildet, wobei die fünf Teppichstücke 2 jeweils eine andere Farbe und/oder eine andere Teppichqualität aufweisen. Die Gesamtflorhöhe der jeweiligen Teppichstücke 2 liegt zwischen 13 mm und 20 mm. Die Teppichstücke 2 sind durch Klebestreifen 5a an ihren langen Kanten miteinander verklebt, sodass ein streifenförmiges Muster aus Teppichstücken 2 mit verschiedenen Teppichqualitäten entsteht.

An der Rückseite weist der Teppich 1 Umschlagkanten 8 auf, die an den Ecken so zugeschnitten sind, dass die Umschlagkanten 8 miteinander in Gehrung liegen. Die Umschlagkante 3 hat eine Dicke von etwa 5 mm. Die Teppichrückseite umfasst ferner ein aufgeklebtes Volumenvlies 10, dass in die durch die Umschlagkante 8 begrenzte Rückseite formschlüssig eingepasst wurde, sodass die Umschlagkante 8 und das Volumenvlies 10 bündig miteinander abschließen. Das Volumenvlies 10 hat an der nach außen weisenden Seite rutschfeste Eigenschaften und ist etwa 5 mm dick.

Wenn der Teppich 1 auf dem Boden aufgelegt wird, liegt er durch die gleiche Dicke von Umschlagkante 8 und Volumenvlies 10 und das genaue Einpassen des Volumenvlieses 10 flach bzw. eben auf dem Boden, ohne Unebenheiten zu bilden.

Figur 2 zeigt eine schematische Seitenansicht eines Teppichs 1, der nach einem erfindungsgemäßen Verfahren hergestellt wurde. Das Verfahren zur Herstellung dieses Teppichs 1 wird im Folgenden erläutert.

Der Teppich 1 wird aus vier verschiedenen Teppichstücken 2 mit unterschiedlichen Teppichqualitäten hergestellt. Die Teppichstücke 2 sind vom Typ Velour, Shag, Saxony oder Schlinge, wobei jedes Teppichstück 2 eine andere Gesamtflorhöhe aufweist, die zwischen 13 und 20 mm beträgt, und jedes der Teppichstücke 2 zusätzlich eine andere Farbe hat. Das Material der für die Teppichstücke 2 verwendeten Teppichgarne ist Naturfaser, Polyester oder Polyamid. Mit einem Teppichmesser werden die verschiedenen Teppichstücke 2 zu rechteckigen Streifen in verschiedenen Breiten zugeschnitten, wobei die Länge der Teppichstücke 2 m beträgt und die Breite der verschiedenen Teppichstücke 2 zwischen 50 cm und 1,5 m beträgt.

Die Streifen werden auf eine Farbvorlage auf einem Arbeitstisch mit der Florseite nach unten nebeneinander aufgelegt. Nach Prüfung der Anordnung bzw. Größe beginnt die Verarbeitung. An den langen Kanten der Teppichstreifen werden mit einer 25 cm langen Schere die überstehenden Fransen des Teppichflors 9 abgeschnitten. Dazu wird die Schere an der Teppichkante entlanggeführt.

Die Streifen liegen nebeneinander auf dem Arbeitstisch, sodass eine Stoßlinie 4 durch die an ihrer Längsseite aneinandergrenzenden Teppichstücke 2 gebildet wird. Die Teppichstücke 2 werden an der Stoßlinie 4 mit einer Heißklebepistole sorgfältig miteinander verklebt. Dazu wird die Heißklebepistole an der Stoßlinie 4 entlanggeführt und ein ca. 1 cm breiter Klebestrich aufgetragen.

Wenn alle Teppichstücke 2 zusammengeklebt sind, ist ein sogenannter (nicht dargestellter) Vorteppich 6 entstanden. Nun wird mit einer Abstandsschablone auf der Rückseite des Vorteppichs 6 entlang der (nicht dargestellten) Außenkanten 7 eine Hilfslinie im Abstand von 10 cm zu allen vier Kanten 3 des Vorteppichs 6 gezogen. Diese Hilfslinien kreuzen sich in der Nähe der Ecken des Vorteppichs 6. An dieser Kreuzung werden die Ecken des Vorteppichs 6 in einem 45° Winkel zur Hilfslinie mit einem Teppichmesser abgeschnitten, sodass die Kanten 3 des Vorteppichs 6 nach dem Umschlagen in den Ecken in Gehrung liegen.

Der 10 cm breite Bereich der Außenkante 7 des Vorteppichs 6 wird mit Glukon Sprühkleber Premium wmc mittels einer Pistole in einer dünnen ersten Klebeschicht 5b bei einem Verbrauch von ca. 100g/m² besprüht. Danach wird die Außenkante 7 mit der Hand nach innen gebogen und entlang der Hilfslinie auf die Rückseite gedrückt, sodass zwei mit Kleber beschichtete Oberflächen aufeinander zu liegen kommen. Außerdem wird dadurch eine Umschlagkante 8 mit einer Breite von etwa 5 cm gebildet. Nun wird mit einem Gummihammer, der ein Gewicht von ca. 1 kg und einem Kopfdurchmesser mit 5 cm und 8 cm Länge hat, auf die Umschlagkante 8 gehämmert. Pro Meter wird mit etwa 25 Schlägen und einem Anpressdruck von etwa 3 kg/cm² auf die Umschlagkante 8 geklopft. Danach wird die Umschlagkante 8 zusätzlich mit der Hand überprüft und sorgfältig angedrückt, um sicherzugehen, dass keine Unebenheiten vorhanden sind und eine feste stoffschlüssige Verbindung gegeben ist.

Mit einer Schafschermaschine wird der Teppichflor 9 an der 5 cm breiten Umschlagkante 8 an der Rückseite des Vorteppichs 6 auf eine Länge von 3 mm geschoren. Dazu wird die Schafschermaschine etwa in einem 45° Winkel zur Teppichrückseite von rechts nach links am Teppich 1 entlanggeführt. Jede Stelle wird nach Bedarf ein- oder zweimal geschert. An den Ecken wird von innen nach außen geschert. Lose Florhaare werden mit einem geeigneten Staubsauger abgesaugt.

Nun wird auf die Rückseite des Vorteppichs 6 ein Volumenvlies 10 mit einer Dicke von 5 mm aufgeklebt. Das Volumenvlies 10 verleiht zusätzliche Stabilität und fixiert die zusammengeklebten Teppichstücke 2 miteinander. Außerdem gibt es dem fertigen Teppich 1 eine optisch ansprechende Teppichrückseite. Die Rückseite des Vorteppichs 6 wird mit Sprühkleber besprüht (Verbrauch 100 g/m²), sodass eine zweite Klebeschicht 5c gebildet wird. Die Umschlagkante 8 wird allerdings ausgespart. Das Volumenvlies 10 wird entlang seiner gesamten Länge auf einer Breite von ca. 50 cm mit einer dritten Klebeschicht 5d besprüht, sodass eine Klebeseite 11 entsteht. Die Klebeseite 11 des Volumenvlieses 10 wird auf die zweite Klebeschicht 5c an der Rückseite des Vorteppichs 6 aufgelegt. Danach wird schrittweise der nächste 50 cm breite Streifen des Volumenvlieses 10 mit Kleber besprüht und auf die Rückseite des Vorteppichs 6 aufgelegt. Die aufgelegten Bereiche werden jeweils mit der Hand glattgestrichen, sodass die Rückseite des Vorteppichs 6 und das Volumenvlies 10 stoffschlüssig und fest miteinander verbunden sind. Diese Schritte werden so lange wiederholt, bis die gesamte Rückseite mit dem Volumenvlies 10 verklebt ist, sodass ein fertiger Teppich 1 entsteht.

Das überstehende Volumenvlies 10 wird möglichst nahe an der Kante 3 der Umschlagkante 8 festgedrückt und abgeschnitten, sodass das Volumenvlies 10 und Umschlagkante 8 bündig miteinander abschließen und eine flache bzw. ebene Teppichrückseite gebildet wird. Zusätzlich können eine Etikettenschleife und ein Klebeetikett mit Informationen an der Teppichrückseite aufgebracht werden.

Der fertige Teppich 1 kann nun auf dem Boden aufgelegt werden. Durch die Kombination aus Umschlagkante 8 und Volumenvlies 10 an der Teppichrückseite liegt der Teppich 1 flach bzw. eben auf dem Boden und es werden keine Hohlräume zwischen Boden und Teppich 1 gebildet.

Die Erfindung beschränkt sich nicht auf die beschriebenen Ausführungsbeispiele, sondern wird durch die beigefügten Ansprüche definiert.

### Bezugszeichenliste

- 1: Teppich
- 2: Teppichstück
- 3: Kante
- 4: Stoßlinie
- 5a: Klebestreifen
- 5b, 5c, 5d: Klebeschicht
- 6: Vorteppich
- 7: Außenkante
- 8: Umschlagkante
- 9: Teppichflor
- 10: Volumenvlies
- 11: Klebeseite

## Patentansprüche

1. **Verfahren** zur Herstellung eines Teppichs (1) aus unterschiedlichen Teppichstücken (2), umfassend die Schritte:
a) Zuschneiden der Teppichstücke (2) in eine gewünschte Form,
b) Entfernen von überstehenden Teppichfransen an den Kanten (3) der Teppichstücke (2), vorzugsweise mit einer Schere, die an den Kanten (3) entlanggeführt wird,
c) Aneinanderreihen der Teppichstücke (2) in einer vorbestimmten Anordnung, sodass die Teppichstücke (2) mit ihren Kanten (3) aneinanderstoßen, sodass eine Stoßlinie (4) zwischen den Teppichstücken (2) gebildet wird,
d) Aufbringen eines Klebestreifens (5a), vorzugsweise mittels einer Heißklebepistole, an den Längsseiten der Kanten (3) entlang der gebildeten Stoßlinie (4), sowie Verkleben der Teppichstücke (2) an ihren Kanten (3), zur Bildung eines Vorteppichs (6)
e) Aufbringen einer ersten Klebeschicht (5b) auf den Außenkanten (7) an der Rückseite des Vorteppichs (6), auf einer Breite von etwa 8 bis 10 cm,
f) Umschlagen der Außenkante (7) auf einer Breite von etwa 8 bis 10 cm nach innen, sodass eine **Umschlagkante** (8) an der Rückseite des Vorteppichs (6) gebildet wird, die eine Breite von etwa 4 bis 5 cm hat,
g) Andrücken der Umschlagkante (8) zur stoffschlüssigen und festen Verbindung der verklebten Außenkanten (7),
h) Scheren des Teppichflors (9) der Umschlagkante (8) an der Rückseite des Vorteppichs (6), sodass der verbleibende Flor eine Länge von unter etwa 3mm aufweist,
i) Aufbringen einer zweiten Klebeschicht (5c) auf der Rückseite des Vorteppichs (6), wobei die Umschlagkante (8) ausgespart wird, und Aufbringen einer dritten Klebeschicht (5d) an einem **Volumenvlies** (10) von etwa 5 mm Dicke, sodass eine Klebeseite (11) gebildet wird,
j) Schrittweises Auflegen der Klebeseite (11) des Volumenvlieses (10) an der Rückseite des Vorteppichs (6) und Glätten des aufgelegten Volumenvlieses (9), wobei die Kanten des Volumenvlieses (10) im Wesentlichen bündig mit den Umschlagkanten (8) abschließen.

2. Verfahren nach Anspruch 1, **dadurch gekennzeichnet, dass** die Teppichstücke (2) eine maximale Länge von etwa 4 m aufweisen und vorzugsweise als rechteckige Streifen ausgebildet sind.

3. Verfahren nach Anspruch 1 oder 2, **dadurch gekennzeichnet, dass** drei bis zehn, vorzugsweise vier bis sechs Teppichstücke (2) aneinandergereiht werden.

4. Verfahren nach einem der Ansprüche 1 bis 3, **dadurch gekennzeichnet, dass** die aufgebrachten Klebestreifen (5a) jeweils eine Breite von etwa 0,5 cm bis 1 cm aufweisen.

5. Verfahren nach einem der Ansprüche 1 bis 4, **dadurch gekennzeichnet, dass** die Ecken der Außenkanten (7) des Vorteppichs (6) in einem Winkel von etwa 45° abgeschnitten werden, sodass beim Umschlagen der Außenkanten (7) die Umschlagkante (8) an den Ecken jeweils in Gehrung liegt.

6. Verfahren nach einem der Ansprüche 1 bis 5, **dadurch gekennzeichnet, dass** eine Hilfslinie in einem Abstand von 8 bis 10 cm entlang der Außenkante (7) des Vorteppichs (6) gezogen wird, sodass das Aufbringen der ersten Klebeschicht (5b) an der Außenkante (7) und das Umschlagen der Außenkante (7) erleichtert wird.

7. Verfahren nach einem der Ansprüche 1 bis 6, **dadurch gekennzeichnet, dass** die Klebeschichten (5b, 5c, 5d) als Sprühkleber aufgebracht werden, und etwa 100 g Sprühkleber pro m² Fläche verwendet werden.

8. Verfahren nach einem der Ansprüche 1 bis 7, **dadurch gekennzeichnet, dass** das Andrücken der Umschlagkante (8) durch wiederholte Schläge mit einem Gummihammer mit einem Anpressdruck von etwa 3 kg/cm² und zusätzlich anschließendem händischen Andrücken und/oder Andrücken mit einer Walze durchgeführt wird.

9. Verfahren nach einem der Ansprüche 1 bis 8, **dadurch gekennzeichnet, dass** die Umschlagkante (8) mit einer Schafschermaschine geschert wird, wobei jede Stelle der Umschlagkante (8) ein bis zwei Mal geschert wird.

10. Verfahren nach einem der Ansprüche 1 bis 9, **dadurch gekennzeichnet, dass** das Aufbringen der dritten Klebeschicht (5d) und das Verkleben des Volumenvlieses (9) auf der Rückseite des Vorteppichs (6) schrittweise erfolgt, beispielsweise in Schritten von etwa 20 bis 40 cm.

11. Verfahren nach einem der Ansprüche 1 bis 10, **dadurch gekennzeichnet, dass** das aufgeklebte Volumenvlies (9), vorzugsweise mit einem Teppichmesser, zugeschnitten wird.

12. **Teppich (1)** der gemäß einem Verfahren nach einem der Ansprüche 1 bis 11 hergestellt ist.

13. Teppich (1) nach Anspruch 12, **dadurch gekennzeichnet, dass** die verschiedenen Teppichstücke (2) sich in ihrer Farbe, ihrem Material und/oder ihrer Herstellungsart voneinander unterscheiden.

## Claims

1. A method for producing a carpet (1) from various carpet pieces (2) comprising the steps of:
a) cutting the carpet pieces (2) into a desired shape,
b) removing projecting carpet fringes at the edges (3) of the carpet pieces (2), preferably using scissors, which are guided along the edges (3),
c) arranging the carpet pieces (2) in a row in a predefined arrangement such that the edges (3) of the carpet pieces (2) abut each other, thereby forming an abutment line (4) between the carpet pieces (2),
d) applying an adhesive strip (5a), preferably by means of a hot glue gun, to the long sides of the edges (3) along the formed abutment line (4), and gluing the carpet pieces (2) at their edges (3) to form a preliminary carpet (6),
e) applying a first adhesive layer (5b) to the outer edges (7) on the back side of the preliminary carpet (6) at a width of about 8 to 10 cm,
f) folding the outer edge (7) inward by a width of about 8 to 10 cm, such that a **fold-over edge** (8) is formed on the back side of the preliminary carpet (6), which has a width of about 4 to 5 cm,
g) pressing the fold-over edge (8) to form a material bond and firm bond of the glued outer edges (7),
h) shearing the carpet pile (9) of the fold-over edge (8) on the back side of the preliminary carpet (6), such that the remaining pile is less than about 3 mm,
i) applying a second adhesive layer (5c) on the back side of the preliminary carpet (6), the fold-over edge (8) being left out, and applying a third adhesive layer (5d) to a **volume fleece** (10) having a thickness of about 5 mm, thereby forming an adhesive side (11),
j) successively placing the adhesive side (11) of the volume fleece (10) onto the back side of the preliminary carpet (6) and smoothing the placed volume fleece (10), the edges of the volume fleece (10) being essentially flush with the fold-over edges (8).

2. The method according to claim 1, **characterized in that** the carpet pieces (2) have a maximum length of about 4 m and are preferably formed as rectangular strips.

3. The method according to any one of claims 1 or 2, **characterized in that** three to ten, preferably four to six carpet pieces (2), are lined up next to each other.

4. The method according to any one of claims 1 to 3, **characterized in that** each of the applied adhesive strips (5a) has a width of about 0.5 cm to 1 cm.

5. The method according to any one of claims 1 to 4, **characterized in that** the corners of the outer edges (7) of the preliminary carpet (6) are cut off at an angle of about 45°, such that when folding over the outer edges (7) the fold-over edge (8) lies mitered at the corners.

6. The method according to any one of claims 1 to 5, **characterized in that** an auxiliary line is drawn spaced 8 to 10 cm from the outer edge (7) of the preliminary carpet (6), thereby facilitating the application of the first adhesive layer (5b) to the outer edge (7) and the folding over the outer edge (7).

7. The method according to any one of claims 1 to 6, **characterized in that** the adhesive layers (5b, 5c, 5d) are applied as spray adhesive, and about 100 g spray adhesive per m² of surface area is used.

8. The method according to any one of claims 1 to 7, **characterized in that** pressing the fold-over edge (8) is carried out by repeated strikes with a rubber mallet at an application pressure of about 3 kg/cm², followed by additional manual pressing and/or pressing with a roller.

9. The method according to any one of claims 1 to 8, **characterized in that** the fold-over edge (8) is sheared using a sheep shearing machine, each position of the fold-over edge (8) being sheared one to two times.

10. The method according to any one of claims 1 to 9, **characterized in that** the application of the third adhesive layer (5d) and the gluing of the volume fleece (10) to the back side of the preliminary carpet (6) is performed stepwise, for example in steps of about 20 to 40 cm.

11. The method according to any one of claims 1 to 10, **characterized in that** the glued volume fleece (9) is cut, preferably with a carpet knife.

12. A **carpet (1)** produced in accordance with a method according to any one of claims 1 to 11.

13. The carpet (1) according to claim 12, **characterized in that** the various carpet pieces (2) differ from one another in their colour, material and/or manufacturing process.

## Revendications

1. **Procédé** de fabrication d'un tapis (1) à partir de différents morceaux de tapis (2), comprenant les étapes suivantes :
a) découper les morceaux de tapis (2) à la forme souhaitée,
b) enlever les franges de tapis qui dépassent sur les bords (3) des morceaux de tapis (2), de préférence à l'aide de ciseaux, lesquels sont guidés le long des bords (3),
c) disposer les morceaux de tapis (2) en ligne selon une disposition prédéterminée, de sorte que les morceaux de tapis (2) se rejoignent par leurs bords (3), formant ainsi une ligne de jonction (4) entre les morceaux de tapis (2),
d) appliquer une bande adhésive (5a), de préférence à l'aide d'un pistolet à colle chaude, sur les côtés longitudinaux des bords (3) le long de la ligne de jonction (4) formée, ainsi que coller les morceaux de tapis (2) au niveau de leurs bords (3) pour former un tapis préliminaire (6),
e) appliquer une première couche adhésive (5b) sur les bords extérieurs (7) à l'arrière du tapis préliminaire (6), sur une largeur d'environ 8 à 10 cm,
f) rabattre le bord extérieur (7) vers l'intérieur sur une largeur d'environ 8 à 10 cm, formant ainsi un **bord rabattu** (8) à l'arrière du tapis préliminaire (6), d'une largeur d'environ 4 à 5 cm,
g) presser le bord rabattu (8) pour obtenir un liaison solide en matière et adhérente des bords extérieurs (7) collés,
h) cisailler le velours du tapis (9) du bord rabattu (8) à l'arrière du tapis (6) de sorte que le velours restant présente une longueur inférieure à environ 3 mm,
i) appliquer une deuxième couche adhésive (5c) à l'arrière du tapis préliminaire (6), en évitant le bord rabattu (8), et appliquer une troisième couche adhésive (5d) sur un **non-tissé volumineux** (10) d'environ 5 mm d'épaisseur, formant ainsi une face adhésive (11),
j) poser par étapes la face adhésive (11) du non-tissé volumineux (10) sur la face arrière du tapis préliminaire (6) et lisser le non-tissé volumineux (10) posé, les bords du non-tissé volumineux (10) affleurant sensiblement les bords rabattus (8).

2. Procédé selon la revendication 1, **caractérisé en ce que** les morceaux de tapis (2) présentent une longueur maximale d'environ 4 m et sont de préférence réalisés sous forme de bandes rectangulaires.

3. Procédé selon la revendication 1 ou 2, **caractérisé en ce que** trois à dix, de préférence quatre à six morceaux de tapis (2), sont disposées en ligne.

4. Procédé selon l'une des revendications 1 à 3, **caractérisé en ce que** les bandes adhésives (5a) appliquées présente chacune une largeur d'environ 0,5 cm à 1 cm.

5. Procédé selon l'une des revendications 1 à 4, **caractérisé en ce que** les coins des bords extérieurs (7) du tapis préliminaire (6) sont coupés à un angle d'environ 45°, de sorte que, lors du rabattement des bords extérieurs (7), le bord rabattu (8) forme les coins à onglet.

6. Procédé selon l'une des revendications 1 à 5, **caractérisé en ce qu'**une ligne auxiliaire est tracée à une distance de 8 à 10 cm le long du bord extérieur (7) du tapis préliminaire (6), facilitant ainsi l'application de la première couche adhésive (5b) sur le bord extérieur (7) et le rabattement du bord extérieur (7).

7. Procédé selon l'une des revendications 1 à 6, **caractérisé en ce que** les couches adhésives (5b, 5c, 5d) sont appliquées sous forme d'adhésif en spray et qu'environ 100 g d'adhésif en spray sont utilisés par m² de surface.

8. Procédé selon l'une des revendications 1 à 7, **caractérisé en ce que** le pressage du bord rabattu (8) est effectué par des coups répétés à l'aide d'un marteau en caoutchouc avec une pression d'environ 3 kg/cm², et ensuite par un pressage manuel supplémentaire et/ou un pressage à l'aide d'un rouleau.

9. Procédé selon l'une des revendications 1 à 8, **caractérisé en ce que** le bord rabattu (8) est cisaillé à l'aide d'une cisaille à moutons, chaque endroit du bord rabattu (8) étant cisaillé une à deux fois.

10. Procédé selon l'une des revendications 1 à 9, **caractérisé en ce que** l'application de la troisième couche adhésive (5d) et le collage du non-tissé volumineux (10) sur la face arrière du tapis préliminaire (6) s'effectuent par étapes, par exemple par étapes d'environ 20 à 40 cm.

11. Procédé selon l'une des revendications 1 à 10, **caractérisé en ce que** le non-tissé volumineux collé (9) est coupé, de préférence à l'aide d'un cutter.

12. **Tapis (1)** fabriqué selon un procédé selon l'une des revendications 1 à 11.

13. Tapis (1) selon la revendication 12, **caractérisé en ce que** les différents morceaux de tapis (2) se distinguent les uns des autres par leur couleur, leur matériau et/ou leur mode de fabrication.
